# EUROPÄISCHE PATENTANMELDUNG

(11) **EP 1 734 183 A1**
(43) Veröffentlichungstag der Anmeldung: **20.12.2006**
(21) Anmeldenummer: 06012346.0
(22) Anmeldetag: 15.06.2006
(51) Int. Cl.: E01B 19/00

(54) **Zweiteiliges Kammerfüllelement für Rasengleis**

(30) Priorität: 15.06.2005 DE 20509456 U
(71) Anmelder: Sedra GmbH, 65203 Wiesbaden (DE)
(72) Erfinder: EILMES, Horst Dr. Ing., 65232 Taunusstein (DE); SCHWIND, Hubert C., 67550 Worms (DE); REICHENBACHER, Karsten, 68165 Karlsruhe (DE)
(74) Vertreter: Effert, Bressel und Kollegen

(57) **Zusammenfassung**

Die Erfindung betrifft zweiteilige Kammerfüllelemente für Rasengleise mit einer Gleisunterschwellung (2), zwei Schienen (1), die beidseits jeweils zwischen Schienenkopf (10), Schienensteg (11) und Schienenfuß (12) Laschenkammem bilden und mittels Schienenbefestigungen (30) für den Schienenfuß in vorbestimmbaren Abständen auf der Gleisunterschwellung verankerbar sind, wobei das Kammerfüllelement aus teilweise die Laschenkammer ausfüllenden Teil-Elementen (4,5) und darüber mit diesen formschlüssig angeordneten, in die Laschenkammer ragenden Abdeckteilen zusammensetzbar ist und ein Schienengleis, ausgestattet mit derartigen Kammerfüllelementen.
Das Kammerfüllelement umfasst ein erstes in den unteren Teil der Laschenkammer bis zum Schienensteg reichendes, an den Gleis-Unterschwellungen schmaler als die komplette Schienenbefestigung gestaltetes, im Bereich derselben zwischen der Schienenbefestigung und dem Schienensteg klemmbar ausgebildetes Unterteil (4) und ein zweites Oberteil (5), das zwischen Unterteil und Schienenkopf klemmend einbringbar ist, wobei am Unterteil an der der Schiene abgewandten Seite eine das Unterteil überragende integrale Schulter (42) für das Abstützen des Oberteils angeordnet ist.

## Beschreibung

Die Erfindung betrifft zweiteilige Kammerfüllelemente für Rasengleise mit einer Gleisunterschwellung, zwei Schienen, die beidseits jeweils zwischen Schienenkopf, Schienensteg und Schienenfuß Laschenkammem bilden und mittels Schienenbefestigungen für den Schienenfuß in vorbestimmbaren Abständen auf der Gleisunterschwellung verankerbar sind, wobei das Kammerfüllelement aus teilweise die Laschenkammer ausfüllenden Teil-Elementen und darüber mit diesen formschlüssig angeordneten, in die Laschenkammer ragenden Abdeckteilen zusammensetzbar ist und ein Schienengleis, ausgestattet mit derartigen Kammerfüllelementen.

Gattungsgemäße ähnliche Kammerfüllelemente sind aus der Druckschrift DE 102 47 063 B3 bekannt. Dort sind Kammerfüllelemente für Schienengleise offenbart, umfassend zunächst eine durchlaufende Abdeckeinrichtung, welche teils in die Laschenkammer unter den Schienenkopf greift und teils sich an den Schienenkopf anlegt. Wesentliche Teile der Laschenkammer werden von der Abdeckleiste nicht erfasst, jedoch werden die Bereiche der Schienenfußbefestigungselemente bzw. Schienenverbindungselemente überdeckt. Es ist zudem vorgesehen, separate kurze Kammerfüllteile einzusetzen, die außerhalb der genannten Befestigungsteile bzw. Schienenverbindungsteile die Abdeckeinrichtung unterstützen, wobei diese Teile sich selbst auf dem Schienenfuß oder einem Untergrund wie einer Unterschwellung abstützen. Die Teile ragen in die Schienenkammer bzw. Laschenkammer hinein und sind können durch entsprechende Vorsprünge und Vertiefungen mit der Abdeckleiste einerseits formschlüssig und/oder einstückig durch ein Scharnier verbunden sein. Die einzelnen Teile können nach dem Nut- und Federprinzip miteinander verbunden sein, zumindest in Bereichen abseits der Schienenbefestigungen. Die Abdeckleiste umschließt im Wesentlichen zum Schienenkopf hin bzw. an der der Schiene abgewandten Seite den unter ihr liegenden Formkörper.

Schieneverbindungsteilen, z.B. Querstreben zwischen den Schienen von z.B. Straßenbahnen, bearbeitet werden, bevor sie in die Laschenkammer gesetzt werden können. Da die unter der Abdeckleiste liegenden Teile durch ein Scharnier, Buckel oder Stifte mit der Abdeckleiste verbunden sind, bedarf es einiger Geschicklichkeit, diese Teile exakt in der Laschenkammer zu positionieren. In der Praxis scheint es so, dass bei verschiedenen Ausführungsformen des unteren Teiles und der Abdeckleiste diese nicht klemmend in die Laschenkammer eingesetzt werden können, sondem wegen der Rückstellkräfte wieder herausgetrieben werden; in diesen Fällen erreicht man nicht die erwünschte Körperschalldämpfung.

Aus der Druckschrift DE 202004 011595 U1 sind dreiteilige Kammerfüllelemente für Rasengleise bekannt, die ebenfalls wie der zuvor genannte Stand der Technik, erste Abdeckungen für die Schienenbefestigungen haben sowie zweite, die Abdeckungen verbindende Füllelemente und dritte, die Abdeckungen und die Füllelemente von oben und seitlich umgreifende und mit Rasteinrichtungen formschlüssig verbundene Abdeckleisten ergänzt werden können. Der Schienenfuß muss bei beiden Bauarten systembedingt, weil nicht montierbar, seitlich und von unten frei bleiben.

Aus der Druckschrift DE 201 10 665 U1 ist ein Eisenbahnoberbau mit Vignoles-Schienen bekannt, deren beide Flanken je einen Umhüllungskörper aus elastischem Material aufweist, der am Schienenfuß und unter dem Schienenkopf anliegt, insbesondere für Schienenüberwege, zur Körperschalldämpfung und Abdeckung von Bereichen unmittelbar neben dem Schienenkopf, welcher an einer Seite des Schienenkopfes eine Spurrille freilässt, wobei die Umhüllung vom Schienenfuß bis nahe Schienenoberkante eng anliegt und die komplette Spurrille als Ausnehmung eines der beiden Körper ausgebildet ist. Die Schienenbefestigungspunkte müssen separat abgedeckt werden. Zusammenstoßende Teile der Umhüllung können stirnseitig mittels Kreuzstoß verbunden werden.

Aus der Druckschrift DE 40 04 208 A1 sind stangenartige Kammerfüllelemente aus polyurethangebundenen Gummireifenteilen bekannt, die in Serie vorgefertigt so ausgebildet sind, dass sie im Wesentlichen die Laschenkammer ausfüllen. Im Bereich der Schienbefestigungen an Unterschwellungen oder Querstreben müssen die Teile jedoch passend bearbeitet werden.

Bei dieser und auch bei der zuerst beschriebenen Bauart von Kammerfüllelementen müssen auf der Baustelle alle Teile, die zwischen den Befestigungspunkten der Schiene angeordnet sind, mindestens an einer Stelle auf Länge geschnitten werden.

Von daher liegt der Erfindung das Problem zugrunde, ein Schienengleis und dafür vorfertigbare Kammerfüllelemente vorzuschlagen, die auf der Baustelle vor dem Einsetzen in die Gebrauchslage in der Regel nicht mehr bearbeitet werden müssen , ähnlich wie bei den Rasengleiselementen aber die Schiene möglichst komplett umhüllen, jedoch mit weniger Teilen und schmaler gestaltet, bei möglichst gleicher Körperschalldämpfung, elektrischer Isolierung und / oder Schwingungsentkopplung zur Umgebung wie beim Stand der Technik.

Das Problem wird erfindungsgemäß gelöst durch die Merkmale des Ansprüche 1 und 11. Weiterbildungen der Erfindung sind in den Unteransprüchen erfasst.

Die im Stand der Technik genannten Beispiele haben insbesondere bei schmalspurigen Gleisen von zum Beispiel 1000 mm Abstand der Schienen den Nachteil, dass die Umhüllungen, Kammerfüllsteine bzw. Isolierungen sehr wuchtig aussehen und im innerstädtischen Bereich neben den Schienenüberwegen optisch nicht ansprechen. Hier hilft die Erfindung ab.

Die erfindungsgemäße Lösung für ein Schienengleis bzw. für ein Kammerfüllelement für Schienengleise mit einer Gleisunterschwellung, zwei Schienen, die beidseits jeweils zwischen Schienenkopf, Schienensteg und Schienenfuß Laschenkammem bilden und mittels Schienenbefestigungen in vorbestimmbaren Abständen auf der Gleisunterschwellung verankerbar sind, wobei das Kammerfüllelement aus teilweise die Laschenkammer ausfüllenden ersten Teil-Elementen und darüber mit diesen formschlüssig verbindbaren, in die Laschenkammer ragenden zweiten Teilelementen zusammensetzbar ist, umfasst ein erstes in den unteren Teil der Laschenkammer bis zum Schienensteg reichendes, zwischen den Gleis-Unterschwellungen schmaler als die komplette Schienenbefestigung gestaltetes, aber im Bereich derselben nur zwischen der Schienenbefestigung und dem Schienensteg klemmbar ausgebildet ist, ein zweites Oberteil zwischen Unterteil und Schienenkopf klemmend einbringbar ist, wobei am Unterteil an der der Schiene abgewandten Seite eine das Unterteil überragende integrale Schulter für das Abstützen des Oberteils angeordnet ist.

Auf einer Unterschwellung, vorzugsweise einer solchen Unterschwellung, die eine Schienenbefestigung mit Stahlfedem aufweist, wie die Typenbezeichnung SKL14 oder e-Clip der Bauart "Pandrol", wird dieses Unterteil zwischen dem Schienensteg und der Stahlfeder, genauer hier: dem zum Steg ragenden Bogen der Stahlfeder, eingeklemmt und muss nicht wie im Stand der Technik häufig anzutreffen zusätzlich mit dem Schienensteg oder dem Schienenfuß verklebt sein. Die Erfindung kann aber auch bei den häufig noch anzutreffenden Befestigungen des Typs K-Oberbau verwendet werden; im Bereich der Befestigung ist nur der einzuklemmende Teil des Unterteils entsprechend zu bemessen. Die erforderliche Aussparung im Unterteil im Bereich der Schienenbefestigung kann nachträglich durch eine Abdeckkappe verschlossen werden, wie dies für sich im Stand der Technik bekannt ist. Dabei wird eine Abdeckkappe bevorzugt, die einfach an das Unterteil genagelt werden kann.

Das Oberteil endet in seiner Höhe an der äußeren Kante des Schienenkopfes und ist nur etwa einige cm breit. Diese Breite wird nach der Höhe des Rasenwuchses zwischen zwei Schnittintervallen bestimmt. Dadurch soll vermieden werden, dass sich Gras auf die Schienen legt, was eine Bremsverzögerung eines Zuges zur Folge haben kann. Für den Beobachter des Gleises bleibt aus seiner Perspektive jedoch das Kammerfüllelement durch die Grashöhe verborgen; er unterliegt der optischen Täuschung durch die Gestaltung der Kammerfüllelemente, die auf Wunsch noch eingefärbt sein kann.

Bei der geringen Höhe der Oberteile, die sich für den Fachmann aus der Höhe der aufragenden Schienbefestigung ergibt, lässt sich das Oberteil wie ein flacher Keil bequem unter den Schienenkopf schieben und hinter der integral am Unterteil, an dessen Oberfläche und außenseitig zum Rasen neben dem Unterteil hin, ausgebildeten Schulter einrasten.

Das Unterteil und das Oberteil können aus identischen, aber auch aus unterschiedlichen elastischen Kunststoffmaterialien bestehen, die körperschalldämpfende, elektrisch isolierende und schwingungsentkoppelnde Eigenschaften haben. Der Fachmann hat so die Möglichkeit, je nach Schienenlage und Umgebung mit den Materialien der beiden Passteile eine Anpassung vorzunehmen. Im Bereich einer Wegkreuzung beispielsweise wird er für das Oberteil härteren Kunststoff wählen mit geringerer Abnutzung. Im Bereich, in dem die Schiene mit Rasen oder Sandstrecken umgeben ist, kann er das Oberteil farblich anpassen und so optisch eine Täuschung über die Gleislage vermitteln.
Deshalb kann das Oberteil gegenüber dem Unterteil erfindungsgemäß aus zäherem oder härterem Material besteht.
Aus Kostengründen können die Teile des Kammerfüllelementes aus recyceltem Kunststoff mit elektrischen Isoliereigenschaften bestehen.

Bei Schienengleisen mit insbesondere sehr kleinem Radius hat es sich bewährt, dass das Oberteil am Schiensteg und / oder Unterteil in situ verklebbar ist, da hier eine Klemmung unter dem Schienkopf manchmal nicht ausreicht und bei Vibration gelockert werden könnte.
Das Unterteil kann in den Schwellenfächem den Schienenfuß umgreifend gestaltet sein, um die Schiene komplett gegen den benachbarten Boden bzw. Rasen abzuschirmen.

Sinnvollerweise werden die Unterteile entsprechend dem Teilungsabstand der Unterschwellung in der Länge vorgefertigt, während die Oberteile länger sind, vorzugsweise ein Mehrfaches der Länge der Unterteile haben und damit zum einen die Schienbefestigungsbereiche überdecken, zum anderen eine gemeinsame Stoßfuge von Unterteil und Oberteil vermieden wird und deren Herstellung, in großen Längen oder endlos und später zerteilt, billiger wird.

Die Verbindung benachbarter Unterteile soll zum besseren Halt stirnseitig mit für sich bekanntem Kreuzstoß erfolgen. Diese Stöße können bereits werksseitig vorgesehen werden.
Sollte ein Teil gekürzt werden müssen, zum Beispiel bei plötzlich schwankendem Schwellenabstand besteht die Möglichkeit, in die Stirnseiten Dübellöcher zu bohren und Dübel zu setzen.

Gleiches gilt für die Unterteile und Oberteile, die werksseitig vorgefertigt sind und dabei an bekannten Schienenstößen Aussparungen für anzubringende Schienenschweißungen aufweisen können, was ein Nacharbeite in situ erspart.
Unabhängig von einem hohen Vorfertigungsgrad können alle Oberteile und Unterteile z. B. bei Schienenauswechselung oder zufällig wechselndem Abstand der Unterschwellung vor Ort mit einem scharfen Messer bearbeitet z.B. kürzer geschnitten werden.

In manchen Rasenbereichen soll die Schienenisolierung noch weniger auffallen. Hier besteht die Möglichkeit die Oberteile an ihrer Oberseite bzw. im Bereich des Schienenkopfes schmaler zu gestalten als die Unterteile oder einzufärben.

Anhand einer schematischen Zeichnung eines Ausführungsbeispiels soll die Erfindung näher erläutert werden. Es zeigen:
- Fig. 1: einen Schnitt durch eine Schiene eines Rasen-Gleises an einer Schienenbefestigung;
- Fig. 2: einen Schnitt durch eine Schiene abseits einer Schienenbefestigung.

Im Folgenden sind identische oder funktionsgleiche Teile mit identischen Bezugszeichen versehen.

In Fig. 1 sieht man die Befestigung einer Schiene 1 mit Schienenkopf 10, Schienensteg 11, Schienenfuß 12 und der zwischen Schienenkopf 10 und Schienenfuß 12 angeordneten Laschenkammer 13.
In die Laschenkammer ist ein erfindungsgemäßes Unterteil 4 eingesetzt, das bis in die Laschenkammer 13 reicht und dort den Schienensteg 11 kontaktiert. Am äußeren oberen Ende weist das Unterteil 4 eine Schulter 42 auf. Diese ist für die Platzierung eines Oberteils 5, das zwischen der Schulter 42 mit einer entsprechenden Aussparung 54 einerseits versehen und mit seinem dem Schienensteg 11 zugewandten Teil 52 andererseits unter dem Schienenkopf 10 Halt findet, vorgesehen; das Oberteil ist also einklemmbar. Die Oberfläche 51 des Oberteils 5 ist schmal gestaltet, soweit es diese Formgebung zulässt, gegebenenfalls mit einer Flankenneigung nach außen zur Aussparung 54 hin. Beidseits der Unterteile und Oberteile muss man sich in situ eine Rasenbettung oder eine Sandbettung vorstellen.

Die Schiene 1 ist hier als Vingnoles-Schiene S 49 dargestellt, wie sie häufig bei den städtischen Gleisanlagen für Straßenbahnen außerhalb von Überwegen verwendet wird.

Eine Betonschwelle **2** dient als Unterlage für eine elastische Platte 35 auf der der Schienenfuß 12 ruht. Der Schienenfuß 12 ist seitlich durch eine Winkelführungsplatte 32 gesichert, die in einer Nut der Schwelle 2 an deren Oberfläche ruht. Die eigentliche Schienenbefestigung 3 besteht aus einem Schraubenbolzen mit dem Kopf 30 dessen Gewinde in einen Dübel 31 einschraubbar ist. Zwischen der Schiene bzw. Schwelle und dem Schraubenkopf 30 und der Winkelführungsplatte 32 bzw. dem Schienenfuß 12 ist eine Stahlfeder 33 angeordnet. Mit dem Einschrauben des Schraubenkopfes 30 in den Dübel 31 wird der Schienenfuß 12 nach unten gedrückt und so klemmend fixiert, während die seitliche Fixierung des Schienenfußes 12 durch die Winkelführungsplatte 32 sichergestellt ist. Die Feder 33 hat einen Federbogen 34 und ist von einer Art wie sie heute in dieser ähnlicher Weise für Gleisanlagen überall Verwendung findet.

Im Bereich dieser Schienenbefestigung 3 ist das Unterteil 4 mit einer Ausnehmung 40 versehen, die den Bereich, der durch die Schienenbefestigungsteile 3 eingenommen wird, freilässt, während es mit einem Teil 41 zwischen dem Federbogen 34 und dem Schienensteg 11 an der Schiene 1 eingeklemmt wird. Da das Unterteil 4 in der Länge dem Abstand der Schwellerrteilung entspricht, wird das Teil 41 im Wesentlichen bis zur Hälfte hinter die Schienenbefestigung 34 auf der Schwelle 2, von der nur ein Segment dargestellt ist, eingeschoben und so zwischen Schienensteg 11 und der Feder 33 beziehungsweise 34 eingeklemmt. Hier endet dann auch der Stoß des in Schienenlängsrichtung benachbarten Unterteils 4, das hier nicht dargestellt ist. Die nach außen offene Ausnehmung 40 wird zum Rasen hin mit einer auf das Unterteil 4 aufzunagelnden Kappe 6, hier nicht gezeigt, verschlossen.

Die in Figur 2 dargestellte Variante des Unterteils 4 kann an einer Schienenbefestigung 3 nicht wie in Fig. 1 ausgebildet sein wie der Fachmann weiß. In den Schwellenfächem kann das Unterteil 4 so gestaltet sein, dass der Schienenfuß 12 komplett umgriffen wird von dem Schenkel 43 des Unterteils 4. Damit ist eine vollständige elektrische Isolierung auch an der Sohle der Schiene 1 gegeben. Auf einen Umgriff kann der Fachmann in einer alternativen Ausführungsform auch verzichten.
In Figur 1 und Figur 2 sind als Oberteile 5 identische Teile verwendet worden, die als endloser Strang gefertigt und in die gewünschte Längen zerteilt wurden.

## Patentansprüche

1. Zweiteiliges Kammerfüllelement für Rasengleise mit einer Gleisunterschwellung, zwei Schienen, die beidseits jeweils zwischen Schienenkopf, Schienensteg und Schienenfuß Laschenkammem bilden und mittels Schienenbefestigungen in vorbestimmbaren Abständen auf der Gleisunterschwellung verankerbar sind, wobei das Kammerfüllelement aus teilweise die Laschenkammer ausfüllenden ersten Teil-Elementen und darüber mit diesen formschlüssig verbindbaren, in die Laschenkammer ragenden zweiten Teilelementen zusammensetzbar ist, **gekennzeichnet durch**
- ein erstes in den unteren Teil der Laschenkammer (13) bis zum Schienensteg (11) reichendes, an den Gleis-Unterschwellungen (2) schmaler als die komplette Schienenbefestigung (3) gestattetes, im Bereich derselben zwischen der Schienenbefestigung (3, 34) und dem Schienensteg (11) klemmbar ausgebildetes Unterteil (4),
- ein zweites Oberteil (5), das zwischen Unterteil (4) und Schienenkopf (10) klemmend einbringbar ist, wobei am Unterteil (4) an der der Schiene abgewandten Seite eine das Unterteil (4) überragende integrale Schulter (42) für das Abstützen des Oberteils (5) angeordnet ist.

2. Kammerfüllelement nach Anspruch 1, **gekennzeichnet durch** ein den Schienenfuß (12) umgreifendes Unterteil (4; 43).

3. Kammerfüllelement nach einem der vorhergehenden Ansprüche, **dadurch gekennzeichnet, dass** das Unterteil (4) und das Oberteil (5) aus unterschiedlichen elastischen Kunststoffmaterialien bestehen, die körperschalldämpfende, schwingungsentkoppelnde Eigenschaften haben.

4. Kammerfüllelement nach einem der vorhergehenden Ansprüche, **dadurch gekennzeichnet, dass** das Oberteil (5) gegenüber dem Unterteil (4) aus zäherem oder härterem Material besteht.

5. Kammerfüllelement nach einem der vorhergehenden Ansprüche, **dadurch gekennzeichnet, dass** die Teile (4, 5) des Kammerfüllelementes aus recyceltem Kunststoff mit elektrischen Isoliereigenschaften besteht.

6. Kammerfüllelement nach einem der vorhergehenden Ansprüche, **dadurch gekennzeichnet, dass** bei Schienengleisen mit Radius das Oberteil (5) am Schiensteg (11) und / oder Unterteil (4) in situ verklebbar ist.

7. Kammerfüllelement nach einem der vorhergehenden Ansprüche, **dadurch gekennzeichnet, dass** die Unterteile (4) entsprechend dem Teilungsabstand der Unterschwellung (2) in der Länge vorgefertigt sind und die Oberteile (5) länger sind, vorzugsweise ein Mehrfaches der Länge der Unterteile (4) haben.

8. Kammerfüllelement nach einem der vorhergehenden Ansprüche, **dadurch gekennzeichnet, dass** benachbarte Unterteile (4) an ihren Stoßseiten miteinander verbindbar sind.

9. Kammerfüllelement nach einem der vorhergehenden Ansprüche, **dadurch gekennzeichnet, dass** die Oberteile (5) an ihrer Oberseite (51) bzw. im Bereich des Schienenkopfes (10) schmaler sind als die Unterteile (4).

10. Kammerfüllelement nach einem der vorhergehenden Ansprüche, **dadurch gekennzeichnet, dass** die Unterteile (4) und Oberteile (5) werksseitig vorgefertigt sind und insbesondere an bekannten Schienenstößen Aussparungen für anzubringende Schienenschweißungen aufweisen.

11. Schienengleis, mit einer Gleisunterschwellung, zwei Schienen, die beidseits jeweils zwischen Schienenkopf, Schienensteg und Schienenfuß Laschenkammem bilden und mittels Schienenbefestigungen in vorbestimmbaren Abständen auf der Gleisunterschwellung verankerbar sind, ausgestattet mit Kammerfüllelementen (4, 5) nach einem der vorherigen Ansprüche.
